# EUROPÄISCHE PATENTSCHRIFT

(11) **EP 1 232 236 B1**
(45) Veröffentlichungstag und Bekanntmachung des Hinweises auf die Patenterteilung: **27.08.2003**
(21) Anmeldenummer: 00989855.2
(22) Anmeldetag: 14.11.2000
(51) Int. Cl.: C11D 1/825, C11D 1/83, C11D 1/835, C11D 1/14

(54) **VERWENDUNG VON SCHMUTZABLÖSENDEN FORMULIERUNGEN ZUR BEHANDLUNG VON OBERFLÄCHEN**
USE OF FORMULATIONS FOR TREATING SURFACES FOR TEMPORARILY IMPROVING DIRT-REMOVING BEHAVIOR
UTILISATION DE FORMULATIONS DESTINEES AU TRAITEMENT DE SURFACES PERMETTANT L'AMELIORATION TEMPORAIRE DU COMPORTEMENT DE DECOLLAGE DES SALISSURES

(30) Priorität: 23.11.1999 DE 19956238
(43) Veröffentlichungstag der Anmeldung: 21.08.2002
(73) Patentinhaber: Ecolab Inc., St. Paul, MN 55102-1390 (US)
(72) Erfinder: HELLMANN, Günter, 40723 Hilden (DE); STROTHOFF, Werner, 41372 Niederkrüchten (DE); WIRTH, Karin, 47807 Krefeld (DE)
(74) Vertreter: Kluschanzoff, Harald
(86) Internationale Anmeldenummer: EP0011219
(87) Internationale Veröffentlichungsnummer: WO01038468

(56) Entgegenhaltungen:
- WO-A-98/30670
- WO-A-99/10458
- DE-A- 4 444 094
- US-A- 5 205 959
- US-A- 5 922 662

## Beschreibung

Die Erfindung betrifft die Verwendung von Formulierungen, die ausgewählte Tenside enthalten, zur wiederholten Behandlung von festen Oberflächen während oder nach Reinigungsvorgängen, mit dem Ergebnis, daß spätere Verschmutzungen oder Kontaminationen von den so behandelten Oberflächen unter Einsatz üblicher Mittel leichter entfernbar sind, als wenn die Verschmutzungen oder Kontaminationen auf Oberflächen haften, die nicht mit den erfindungsgemäßen Formulierungen behandelt wurden.

Bei der Reinigung von Oberflächen, insbesondere von Oberflächen, die mit hartnäckigen Verschmutzungen verunreinigt sind, ist häufig großer Aufwand erforderlich, um möglichst alle Rückstände von den Oberflächen zu entfernen. Die Reinigungsmittel herstellende Industrie bietet von chemischer Seite Mittel an, die aufgrund Ihrer guten Wirksamkeit weitestgehend geeignet sind, die meisten Verunreinigungen zu entfernen. Die Hersteller von Reinigungsmaschinen oder - anlagen tragen dazu bei, durch geschickte Anlagenauslegung sowie abgestimmte Verfahren, Verunreinigungen von den verschiedensten Oberflächen zu entfernen.

Obwohl dieses Zusammenspiel von Reinigungsmitteln, Mechanik, Temperatur und Zeit in vielen Fällen problemlos funktioniert, besteht der Bedarf, aus ökonomischen und ökologischen Gründen, Reinigungsvorgänge mit weniger und/oder besser verträglichen Reinigungsmitteln und/oder in kürzerer Zeit und/oder bei niedrigerer Temperatur und/oder mit geringerem mechanisch/maschinellem und/oder manuellem Aufwand durchzuführen.

In der praktischen Anwendung ist es üblich, daß bei Senkung eines Verfahrensparameters, wie z.B. der Zeit, Chemie, Temperatur oder der Mechanik gleichzeitig ein anderer Verfahrensparameter erhöht wird. Dies hat den Nachteil, daß man zwar in einem Kriterium, z.B. beim Chemieverbrauch, eine Verbesserung erzielen kann, jedoch dadurch eine Verschlechterung bei anderen Kritierien in Kauf nehmen muß, wie z.B. bei der Temperatur bzw. zu hohem Energieverbrauch oder Verlängerung des gesamten Prozesses.

Die Ausstattung von Oberflächen mit permanent haftenden Verbindungen würde zwar eine Verringerung des Reinigungsaufwandes mit sich bringen. Es hat sich jedoch in der Praxis herausgestellt, daß die für diese Permanent-Ausstattung verwendeten Verbindungen auf Basis von fluoraliphatischen Silylethern oder anderen meist auf Siliciumverbindungen oder Fluorverbindungen basierenden Systemen in der Regel verschiedene Nachteile mit sich bringen. Zum einen werden diese Permanent-Ausstattungen über mehrere Reinigungsvorgänge hinweg entgegen ihrer Aufgabe von der Oberfläche entfernt, was zu einem Verlust der schmutzabweisenden Wirkung führt. Dadurch, daß auf diese Weise die stark anhaftenden Verbindungen, beispielsweise beim maschinellen Verfahren, in die Waschvorrichtung sowie in die Leitungen und sonstige Peripherie gelangen, entstehenden Nachteile, wie Ablagerungen und Ausfällungen bis hin zu faustgroßen Konglomeraten der Beschichtung in der Reinigungsvorrichtung. Die Folge sind Störungen im Reinigungsablauf bis hin zu Stillstand der Maschine. Es kommt hinzu, daß die üblicherweise für die Permanentausstattung eingesetzten Silicium- oder Fluorverbindungen in der Regel kaum abbaubar sind und somit aus ökologischen Gründen bedenklich sind.

Deshalb stellte sich die vorliegenden Erfindung nicht die Aufgabe, eine Permanent-Ausstattung von Oberflächen mit schmutzabweisenden Verbindungen zu erreichen, sondern gezielt nach Formulierungen für die Behandlung von Oberflächen zu suchen, die während oder nach einem Reinigungsvorgang aufgetragen werden können, und so lange die Oberfläche in einen Zustand versetzen, daß Verschmutzungen oder Kontaminationen von den so behandelten Oberflächen unter Einsatz üblicher Mittel besser entfernbar sind, als bei genau so verschmutzten oder kontaminierten Oberflächen, wobei die so behandelten Oberflächen den angestrebten Effekt verlieren sollen, wenn nicht während oder nach dem nächsten Reinigungsvorgang die Behandlung erneuert wird.

Gegenstand der vorliegenden Erfindung ist somit die Verwendung von Formulierungen zur wiederholten Behandlung von festen Oberflächen während oder nach einem Reinigungsvorgang, wobei die Formulierungen mindestens ein nicht-alkoxyliertes, alkylgruppenhaltiges Tensid ausgewählt aus der Gruppe der
a) Alkylsulfate mit einer gesättigten oder ungesättigten, verzweigten oder linearen Alkylgruppe mit 8 bis 22 C-Atomen, besonders bevorzugt mit 10 bis 16 C-Atomen und ganz besonders bevorzugt Natriumlaurylsulfat,
b) Alkylglucoside mit einer gesättigten oder ungesättigten, verzweigten oder linearen Alkylgruppe mit 8 bis 22 C-Atomen, besonders bevorzugt mit 10 bis 16 C-Atomen und ganz besonders bevorzugt Laurylglukosid,
c) Fettsäure-ethanolamide mit einer gesättigten oder ungesättigten, verzweigten oder linearen Alkylgruppe mit 8 bis 22 C-Atomen, besonders bevorzugt mit 10 bis 16 C-Atomen und ganz besonders bevorzugt Laurylethanolamid,
in mit Wasser verdünnter oder unverdünnter Form enthalten, um im Falle von späterer Verschmutzung oder Kontamination der so behandelten Oberflächen die Verschmutzung oder Kontamination unter Einsatz üblicher Mittel besser zu entfernen, als bei genauso verschmutzten oder kontaminierten identischen Oberflächen, die nicht mit den beanspruchten Formulierungen behandelt wurden.
Unter üblichen Mitteln versteht die vorliegende Erfindung alkalische, neutrale oder saure Mittel, die je nach Oberfläche und Reinigungsverfahren mit unterschiedlichen Inhaltsstoffen, wie Tensiden, Enzymen, Oxydantien, Komplexbildnern, Chlorderivaten, antimikrobiellen Wirkstoffen, Korrosionsinhibitoren oder anderen Inhaltsstoffen versetzt sein können.

Eine grundlegende Eigenschaft von Tensiden ist es, Oberflächenspannung herabzusetzen sowie die Hydrophilie an Oberflächen zu erhöhen. Der Fachmann, dem die Aufgabe der vorliegenden Erfindung gestellt wird und glaubt, er könne einfach irgendein Tensid verwenden, um den gewünschten Effekt zu erreichen, wird schnell eines anderen belehrt. Wie auch aus den Beispielen hervorgeht, läßt sich der durch die vorliegende Erfindung erzielte Effekt eben nicht durch jedes Tensid erreichen.

Für den Fall, daß die erfindungsgemäß zu verwendenden Formulierungen Laurylglukosid enthalten, werden diese Formulierungen vorzugsweise so verwendet, daß die behandelte Oberfläche aufgrund der antimikrobiellen Eigenschaften von Laurylglukosid einen zusätzlichen antimikrobiellen Schutz erhält.

Vorzugsweise enthalten die erfindungsgemäß zu verwendenden Formulierungen zusätzlich eine oder mehrere antimikrobiellen Komponenten ausgewählt aus den Gruppen der Alkohole, Aldehyde, antimikrobiellen Säuren, Carbonsäureester, Säureamide, Phenole, Phenolderivate, Diphenyle, Diphenylalkane, Harnstoffderivate, Sauerstoff-, Stickstoff-Acetale sowie -Formale, Benzamidine, Isothiazoline, Phthalimidderivate, Pyridinderivate, antimikrobiellen oberflächenaktiven Verbindungen, Guanidine, antimikrobiellen amphoteren Verbindungen, Chinoline, 1,2-Dibrom-2,4-dicyanobutan, lodo-2-propynyl-butyl-carbamat, lod, lodophore, Peroxide, wobei es besonders bevorzugt ist, wenn die erfindungsgemäßen Formulierungen als antimikrobielle Komponenten eine oder mehrere Verbindungen ausgewählt aus Ethanol, n-Propanol, i-Propanol, 1,3-Butandiol, Phenoxyethanol, 1,2-Propylenglykol, Glycerin, Undecylensäure, Zitronensäure, 2-Benzyl-4-chlorphenol, 2,2'-Methylen-bis-(6-brom-4-chlorphenol), 2,4,4'-Trichlor-2'-hydroxydiphenylether, N-(4-Chlorphenyl)-N-(3,4-dichlorphenyl)-harnstoff, N,N'-(1,10-decandiyldi-1-pyridinyl-4-yliden)-bis-(1-octanamin)-dihydrochlorid, N,N'-Bis-(4-Chlorphenyl)-3,12-diimino-2,4,11,13-tetraaza-tetradecandiimidamid, quaternären Ammoniumverbindungen oder Alkyl-Aminen, Guanidinen, Amphoteren enthalten.

Es ist weiterhin bevorzugt, daß die Formulierungen zusätzlich ein oder mehrere weitere Tenside ausgewählt aus den Gruppen der anionischen, kationischen, nichtionischen, amphoteren Tenside, der Alkylaminoxide, der Phosphorsäureester und deren Salzen sowie der Silikonverbindungen enthalten, wobei es besonders bevorzugt ist, daß die erfindungsgemäß zu verwendenden Formulierungen als weiteres nichtionisches Tensid einen alkoxylierten Alkyl-Alkohol mit 8 bis 22 C-Atomen in der Alkylkette enthalten, besonders bevorzugt aus der Gruppe der gemischten Ethoxylate/Propoxylate von verzweigten oder unverzweigten Alkyl-Alkoholen mit 8 bis 22 C-Atomen in der Alkylkette und der endgruppenverschlossenen Ethoxylate von verzweigten oder unverzweigten Alkyl-Alkoholen mit 8 bis 22 C-Atomen in der Alkylkette und ganz besonders bevorzugt aus der Gruppe ethoxylierter und propoxylierter Alkyl-Alkohole mit 12 bis 22 C-Atomen im Alkylteil, Butylether eines ethoxylierten Alkyl-Alkohols mit 12 bis 22 C-Atomen im Alkylteil und Methylether eines ethoxylierten Alkyl-Alkohols mit 12 bis 22 C-Atomen im Alkylteil, wobei es ebenfalls bevorzugt ist, daß die erfindungsgemäß zu verwendenden Formulierungen als weiteres nichtionisches Tensid wenigstens ein Alkylpolyglukosid mit 8 bis 14 C-Atomen in der Alkylgruppe und 1 bis 5 Glukoseeinheiten enthalten und in einer ganz besonders bevorzugten Ausführung die in den erfindungsgemäß zu verwendenden Formulierungen enthaltenen Tenside entschäumende Eigenschaften haben, wobei diese Ausführungsform insbesondere dann bevorzugt ist, wenn beispielsweise der Verzicht auf Tenside mit entschäumenden Eigenschaften starkes Schäumen hervorrufen und der Reinigungsoder Spülvorgang in irgendwelcher Form behindert würde.

In einer weiteren bevorzugten Ausführungsform enthalten die erfindungsgemäß zu verwendenden Formulierungen zusätzlich Lösevermittler, wie beispielsweise Cumolsulfonat, einwertige Alkohole, wie Isopropanol, Butanol, Ethanol sowie mehrwertige Alkohole wie Glykole oder Glycerin sowie deren Ether und Ester, wobei unter dem Begriff Lösevermittler auch Tenside, wie Fettaminethoxylate und andere Stoffe mit lösungsvermittelnden Eigenschaften fallen können.

Es ist weiterhin bevorzugt, daß die erfindungsgemäß zu verwendenden Formulierungen in einer Darreichungsform, ausgewählt aus wäßriger Lösung, Gel, Emulsion, Paste, Dispersion, Pulver, Granulat, Schuppen, Perlen, Tabletten, blockartige Formkörper, Extrudat vorliegen, wobei es besondes bevorzugt ist, wenn die verwendeten Formulierungen aus einer nicht wäßrigen Darreichungsform und einer wasserlöslichen Hülle, die vorzugsweise auf Polyvinylalkohol basiert, bestehen, und wenn ganz besonders bevorzugt die wasserlösliche Hülle einen Teil der Formulierungsbestandteile enthält.

Weiterhin ist es bevorzugt, daß die zu behandelnde Oberfläche durch Tauchen behandelt wird. In einer weiteren bevorzugten Ausführung der vorliegenden Erfindung ist es bevorzugt, daß die erfindungsgemäß zu verwendenden Formulierungen in unverdünnter oder verdünnter Form auf die zu behandelnden Oberflächen über Hilfsmittel, die ausgewählt sein können aus Pinsel, Schwamm, Rollen, Tücher, Lappen, Bürsten, Wischer, Gummi, Mops, Flachwischbezüge, Sprühvorrichtungen aufgebracht wird.

Es ist weiterhin bevorzugt, die erfindungsgemäß zu verwendenden Formulierungen mit Wasser auf Konzentrationen unter 15000 ppm, besonders bevorzugt auf 15 bis 10000 ppm und ganz besonders bevorzugt auf 50 bis 1000 ppm zu verdünnen und in dieser Konzentration die zu behandelnden Oberflächen zu beaufschlagen. Die Kontaktzeit zwischen den erfindungsgemäß zu verwendenden Formulierungen und den zu behandelnden Oberflächen ist vorzugsweise mindestens die Zeit, die erforderlich ist, um die zu behandelnde Oberfläche zu benetzen, wobei es besonders bevorzugt ist, wenn die Kontaktzeit länger als 5 Sekunden beträgt und ganz besonders bevorzugt ist, wenn nach dem Kontakt kein Nachspülen mit Wasser erfolgt. Die Behandlungstemperatur beträgt vorzugsweise 5 bis 95 °C und liegt besonders bevorzugt zwischen 20 und 85 °C.

Vorzugsweise werden die erfindungsgemäß zu verwendenden Formulierungen für die Behandlung von Oberflächen aus Kunststoff und/oder Glas und/oder Keramik und/oder Porzellan und/oder Quarz und/oder Granit und/oder Metall und/oder Holz herangezogen, wobei es besonders bevorzugt ist, daß die zu behandelnden Oberflächen von Geschirr, Fenstern, Fliesen, Bodenbelägen, Holz- und Steinflächen und -böden und -wänden sowie beschichteten oder unbeschichteten Tanks oder sonstigen Behältern, Leitungen, Transportbändern, Gebinden, wie beispielsweise Mehrwegflaschen aus Glas, Kunststoff, wie PET, oder Textilien stammen.

In einer besonders bevorzugten Ausführung ist beim Einsatz der erfindungsgemäß zu verwendenden Formulierungen zu beobachten, daß über einen längeren Zeitraum beobachtet, der Verschleiß, die Verkratzungsanfälligkeit und die Korrosion von Kunststoffen gesenkt werden kann.

Es ist ebenfalls bevorzugt, daß die erfindungsgemäß zu verwendenden Formulierungen während oder nach manuellen oder maschinellen Geschirrspülund/oder -reinigungsvorgängen mit den zu behandelnden Oberflächen in Kontakt gebracht werden, wobei es besonders bevorzugt ist, die erfindungsgemäß zu verwendenden Formulierungen als Klarspüler einzusetzen.
Ein weiterer Gegenstand der vorliegenden Erfindung ist ein Verfahren zum Reinigen von Geschirr, bei dem in mindestens einem Verfahrensschritt das Geschirr mit Mitteln in Kontakt gebracht wird, die bewirken, daß das so behandelte Geschirr nach Anschmutzen in einem nächsten Reinigungsvorgang leichter zu reinigen ist, als Geschirr, das nicht mit diesen Mitteln in Kontakt gekommen ist.

Vorzugsweise kommen in dem erfindungsgemäßen Verfahren gleichzeitig oder hintereinander schäumende und nicht oder schwach schäumende Tenside mit dem Geschirr in Kontakt. Dabei ist es für die Lösung der Aufgabe nicht von Bedeutung, ob in dem Verfahren die schäumenden und nicht oder schwach schäumenden Tenside in Form eines einzigen Mittels oder durch separate Zugabe mehrerer Mittel zugefügt werden.
Unter schäumenden Tensiden versteht die vorliegende Erfindung vorzugsweise nicht-alkoxylierte alkylgruppenhaltige Tenside mit einer gesättigten oder ungesättigten, verzweigten oder linearen Alkylgruppe mit 8 bis 22 C-Atomen und besonders bevorzugt nicht-alkoxylierte alkylgruppenhaltige Tenside ausgewählt aus den Gruppen der
a) Alkylsulfate mit einer gesättigten oder ungesättigten, verzweigten oder linearen Alkylgruppe mit 8 bis 22 C-Atomen, ganz besonders bevorzugt mit 10 bis 16 C-Atomen und insbesondere Natriumlaurylsulfat,
b) Alkylglucoside mit einer gesättigten oder ungesättigten, verzweigten oder linearen Alkylgruppe mit 8 bis 22 C-Atomen, ganz besonders bevorzugt mit 10 bis 16 C-Atomen und insbesondere Laurylglukosid,
c) Fettsäure-ethanolamide mit einer gesättigten oder ungesättigten, verzweigten oder linearen Alkylgruppe mit 8 bis 22 C-Atomen, ganz besonders bevorzugt mit 10 bis 16 C-Atomen und insbesondere Laurylethanolamid.

Als nicht oder schwach schäumende Tenside werden gemäß der vorliegenden Erfindung vorzugsweise nichtionische Tenside auf Basis der Gruppe der gemischten Ethoxylate/Propoxylate von verzweigten oder unverzweigten Alkyl-Alkoholen mit 8 bis 22 C-Atomen, besonders bevorzugt 12 bis 22 C-Atomen in der Alkylkette und/oder auf Basis der endgruppenverschlossenen Ethoxylate von verzweigten oder unverzweigten Alkyl-Alkoholen mit 8 bis 22 C-Atomen, besonders bevorzugt 12 bis 22 C-Atomen in der Alkylkette verstanden, wobei es ganz besonders bevorzugt ist, wenn der Endgruppenverschluß des ethoxylierten Alkyl-Alkohols eine Butyletheroder Methylether-Funktion darstellt.

Die bevorzugten Ausführungsformen der in dem erfindungsgemäßen Verfahren einzusetzenden Mittel entsprechen den bevorzugten Ausführungsformen der erfindungsgemäß zu verwendenden Formulierungen.

Ein weiterer Gegenstand der vorliegenden Erfindung ist ein Mittel zur Verwendung in dem erfindungsgemäßen Verfahren, bei dem in dem Mittel nebeneinander ein schäumendes Tensid und ein nicht oder schwach schäumendes Tensid vorliegen, wobei in dem Mittel als schäumendes Tensid Natriumlaurylsulfat und/oder Laurylglucosid und/oder Lauryl-ethanolamid enthalten sind.
In einer bevorzugten Ausführungsform enthält das erfindungsgemäße Mittel als nicht oder schwach schäumendes Tensid einen alkoxylierten Alkyl-Alkohol aus der Gruppe der gemischten Ethoxylate/Propoxylate von verzweigten oder unverzweigten Alkyl-Alkoholen mit 8 bis 22 C-Atomen, besonders bevorzugt 12 bis 22 C-Atomen in der Alkylkette.
In einer weiteren bevorzugten Ausführungsform enthält das erfindungsgemäße Mittel als nicht oder schwach schäumendes Tensid ein endgruppenverschlossenes Ethoxylat von verzweigten oder unverzweigten Alkyl-Alkoholen mit 8 bis 22 C-Atomen, besonders bevorzugt 12 bis 22 C-Atomen in der Alkylkette, wobei es ganz besonders bevorzugt ist, wenn der Endgruppenverschluß des ethoxylierten Alkyl-Alkohols eine Butylether- oder Methylether-Funktion darstellt.

### Beispiel:

In einem Praxisversuch werden während des Spülprozesses in einer Spülmaschine Porzellanteller mit einem Klarspüler beaufschlagt. Dabei wird untersucht, wie Klarspüler, die den erfindungsgemäß zu verwendenden Formulierungen entsprechen, sich im Vergleich zu handelsüblichen Klarspülern auf den soil release Effekt auswirken.

### Durchführung des Versuchs:

### 1. Vorbereitung der zu beschichtenden Teller

In einer haushaltsüblichen Spülmaschine (z.B. Fa. Miele) werden Speiseteller für den gewerblichen Gebrauch mit einem Durchmesser von 25 cm bei mindestens 70°C mit einem handelsüblichen Geschirrreiniger wie z.B. Perclin Supra vollständig gereinigt. Diese so gereinigten Teller werden für die Versuche verwendet.

### 2. Vorbereitung einer Ein-Tank-Spülmaschine

Der Tank einer Ein-Tank-Spülmaschine (z.B. Fa. Krefft) wird mit enthärtetem Wasser gefüllt und auf 60°C Betriebstemperatur aufgeheizt. Die Reinigungslösung wird so eingestellt, daß im Tank die Konzentration von Perclin Supra 1 g pro Liter Wasser beträgt.
Zwischen Boiler und Tank der Geschirrspülmaschine (Ein-Tank-Spülmaschine) wird die Zuleitung des Dosiergerätes für den Klarspüler angeschlossen. Die Rasterstellung des Dosiergerätes wird so eingestellt, daß pro Liter enthärtetem Wasser ca. 0,57 g Klarspüler zudosiert werden. Pro Klarspülgang wird die Ein-Tank-Spülmaschine auf einen Verbrauch von etwa 5 I enthärtetem Wasser eingestellt.
Die Temperatur des Wassers im Klarspülgang wird auf 75°C eingestellt.

### 3. Durchführung des Versuchs:

In die nun so vorbereitete Ein-Tank-Spülmaschine werden pro Versuch 6 gereinigte Speiseteller mittels eines Geschirrkorbes eingesetzt. Die Speiseteller stehen dabei aufrecht und versetzt in dem Geschirrkorb. Die Spülmaschine wird verschlossen und die Teller werden bei 60 °C über 60 Sekunden einem Reinigungsschritt mit einer wäßrigen Perclin Supra Lösung unterzogen. Im Anschluß an den Reinigungsschritt setzt direkt der Nachspülgang ein. Durch eine Sprühvorrichtung wird im Versuch 1 die wäßrige 70°C warme Lösung eines handelsüblichen Klarspülers 1 und im Versuch 2 die wäßrige 70°C warme Lösung eines erfindungsgemäßen Klarspülers 2 auf die Speiseteller aufgebracht. Nach Beendigung des Nachspülganges wird die Spülmaschine geöffnet und der Geschirrkorb mit den Tellern entnommen. Die so behandelten Speiseteller werden nach dem Abkühlen und Trocknen bei Raumtemperatur gemäß einer standardisierten Testmethode mit einer Stärkeverschmutzung angeschmutzt. Hierfür wird eine etwa 6%ige wäßrige Maisstärke enthaltende Zusammensetzung nach Aufkochenlassen auf 75°C abgekühlt und davon je Teller ca. 4 mL mit Pinsel aufgetragen. Die so behandelten Teller läßt man mindestens 3 Stunden stehen und läßt anschließend 16 Stunden bei ca. 80 °C trocknen. Nach dem Abkühlen werden die Teller wie im folgenden Text beschrieben weiterbehandelt.

Mit den gemäß Versuch 1 und Versuch 2 mit unterschiedlichen Klarspülern behandelten und danach angeschmutzten Speisetellern wird der Reinigungsschritt in der Ein-Tank-Spülmaschine wiederholt. Dazu wird der Tank der Ein-Tank-Spülmaschine wiederum mit enthärtetem Wasser gefüllt. Pro Liter enthärtetem Wasser wird 1 g Geschirrspülmittel Perclin Supra hinzugegeben. Die Ein-Tank-Spülmaschine wird auf eine Betriebstemperatur von 60°C gebracht. Die angeschmutzten Teller werden wiederum in aufrechter Position mittels eines Geschirrkorbes in die Spülmaschine eingebracht und die Ein-Tank-Spülmaschine wird geschlossen. Der je 60 Sekunden dauernde Reinigungsschritt wird fünfmal wiederholt, so daß insgesamt fünf Minuten gereinigt wird. Direkt danach wird die Spülmaschine geöffnet und der Geschirrkorb mit den Speisetellern der Spülmaschine entnommen. Die Speiseteller trocken und kühlen bei Raumtemperatur ab. Die Speiseteller werden zur Visualisierung der verbliebenen Stärkereste kurz in eine standardmäßig durch Lösen von Jod und Kaliumjodid in Wasser vorbereitete Jodlösung eingetaucht.

Die sichtbar gemachte verbliebene Stärkeanschmutzung wird mittels Vergleichstellern bewertet. Die Bewertungssklala reicht von 0= nicht sauber (keine Stärkeentfernung erkennbar) bis 10=optimal sauber.
Die Speiseteller, die gemäß Versuch 1 mit einem handelsüblichen Klarspüler 1 behandelt werden, erzielen einen Durchschnittswert von 3,5.
Die Speiseteller, die gemäß Versuch 2 mit einem erfindungsgemäßen Klarspüler 2 behandelt werden und ansonsten gleiche Bedingungen durchlaufen, erzielen einen Durchschnittswert von 6,5.

### 4. Die Klarspüler 1 und 2 und ihr Einfluß auf das Ergebnis

**Tabelle:**

| | Klarspüler 1 für Vergleichsversuch 1 | Klarspüler 2 für Versuch 2 |
|---|---|---|
| Natriumlaurylsulfat | 0 | 5 |
| Enthärtetes Wasser | 60 | 60 |
| Nichtionisches Fettalkoxylat | 8 | 3 |
| Nichtionisches schaumarmes Fettalkoxylat | 21 | 21 |
| Natriumcumolsulphonate (40%) | 7 | 7 |
| Ethanol (96%) | 4 | 4 |
| Bewertung des Ergebnisses | 3,5 | 6,5 |

Die Bewertung des Reinigungsergebnisses fällt bei Einsatz einer erfindungsgemäß zu verwendenden Formulierung um drei Punkte besser aus als bei Speisetellern, die mit üblichen Formulierungen behandelt werden.
Die Behandlung mit einer Formulierung, die Natriumlaurylsulfat enthält, bringt also eine sichtbare Erleichterung für den Reinigungsprozess von Oberflächen, wie im Beispiel der Speiseteller gezeigt.

## Patentansprüche

1. Verwendung von Formulierungen, enthaltend mindestens ein nicht-alkoxyliertes, alkylgruppenhaltiges Tensid ausgewählt aus der Gruppe der
a) Alkylsulfate mit einer gesättigten oder ungesättigten, verzweigten oder linearen Alkylgruppe mit 8 bis 22 C-Atomen,
b) Alkylglucoside mit einer gesättigten oder ungesättigten, verzweigten oder linearen Alkylgruppe mit 8 bis 22 C-Atomen,
c) Fettsäure-ethanolamide mit einer gesättigten oder ungesättigten, verzweigten oder linearen Alkylgruppe mit 8 bis 22 C-Atomen,
in mit Wasser verdünnter oder unverdünnter Form bei einer wiederholten Behandlung von festen Oberflächen während oder nach manuellen oder maschinellen Geschirrspül- und/oder -reinigungsvorgängen als Mittel zur Verbesserung der Entfembarkeit von später auf die so behandelten Oberflächen aufgebrachten Verschmutzungen oder Kontaminationen.

2. Verwendung nach Anspruch 1, **dadurch gekennzeichnet, daß** als Tensid aus der Gruppe a) Natriumlaurylsulfat enthalten ist.

3. Verwendung nach Anspruch 1, **dadurch gekennzeichnet, daß** als Tensid aus der Gruppe b) Laurylglucosid enthalten ist.

4. Verwendung nach einem der Ansprüche 1, **dadurch gekennzeichnet, daß** als Tensid aus der Gruppe c) Lauryl-ethanolamid enthalten ist.

5. Verwendung nach einem oder mehreren der Ansprüche 1 bis 4, **dadurch gekennzeichnet, daß** die Formulierungen zusätzlich eine oder mehrere antimikrobielle Komponenten, ausgewählt aus den Gruppen der Alkohole, Aldehyde, antimikrobiellen Säuren, Carbonsäureester, Säureamide, Phenole, Phenolderivate, Diphenyle, Diphenylalkane, Hamstoffderivate, Sauerstoff-, Stickstoff-Acetale sowie -Formale, Benzamidine, Isothiazoline, Phthalimidderivate, Pyridinderivate, antimikrobiellen oberflächenaktiven Verbindungen, Guanidine, antimikrobiellen amphoteren Verbindungen, Chinoline, 1,2-Dibrom-2,4-dicyanobutan, lodo-2-propynyl-butyl-carbamat, lod, lodophore, Peroxide, enthalten.

6. Verwendung nach einem oder mehreren der Ansprüche 1 bis 5, **dadurch gekennzeichnet, daß** die Formulierungen zusätzlich ein oder mehrere weitere Tenside, ausgewählt aus den Gruppen der anionischen, kationischen, nichtionischen, amphoteren Tenside, der Alkylaminoxide, der Silikonverbindungen und der Phosphorsäureester und deren Salzen, enthalten.

7. Verwendung nach Anspruch 6, **dadurch gekennzeichnet, daß** als weiteres nichtionisches Tensid ein alkoxylierter Alkyl-Alkohol mit 8 bis 22 C-Atomen in der Alkylkette enthalten ist.

8. Verwendung nach einem der Ansprüche 1 bis 7, **dadurch gekennzeichnet, daß** die Formulierungen zusätzlich Lösevermittler enthalten.

9. Verwendung nach einem oder mehreren der Ansprüche 1 bis 8, **dadurch gekennzeichnet, daß** die Formulierungen als wäßrige Lösung, Gel, Emulsion, Paste, Dispersion, Pulver, Granulat, Schuppen, Perlen, Tabletten, blockartige Formkörper oder Extrudat vorliegen.

10. Verwendung nach Anspruch 9, **dadurch gekennzeichnet, daß** die Formulierungen in Form einer nicht wäßrigen Darreichungsform und einer wasserlöslichen Hülle, die vorzugsweise auf Polyvinylakohol basiert, vorliegen.

11. Verwendung nach Anspruch 10, **dadurch gekennzeichnet, daß** die wasserlösliche Hülle einen Teil der Formulierungsbestandteile enthält.

12. Verwendung nach einem oder mehreren der Ansprüche 1 bis 11, **dadurch gekennzeichnet, daß** die Materialien der zu behandelnden Oberfläche ausgewählt sind aus Kunststoff und/oder Glas und/oder Keramik und/oder Porzellan und/oder Quarz und/oder Granit und/oder Metall und/oder Holz.

13. Verwendung nach Anspruch 12, **dadurch gekennzeichnet, daß** die zu behandelnde Oberfläche durch Tauchen behandelt wird.

14. Verwendung nach Anspruch 12, **dadurch gekennzeichnet, daß** die zu behandelnde Oberfläche über Hilfsmittel, die ausgewählt sein können aus Pinsel, Schwamm, Rollen, Tücher, Lappen, Bürsten, Wischer, Gummi, Mops, Flachwischbezüge oder Sprühvorrichtung, behandelt wird.

15. Verwendung nach einem oder mehreren der Ansprüche 1 bis 14, durch gekennzeichnet, daß die Formulierungen als Klarspüler eingesetzt werden.

## Claims

1. The use of formulations containing at least one non-alkoxylated alkyl-group-containing surfactant selected from the group of
a) alkyl sulfates containing a saturated or unsaturated, branched or linear alkyl group with 8 to 22 carbon atoms,
b) alkyl glucosides containing a saturated or unsaturated, branched or linear alkyl group with 8 to 22 carbon atoms,
c) fatty acid ethanolamides containing a saturated or unsaturated, branched or linear alkyl group with 8 to 22 carbon atoms,
in water-diluted or undiluted form in a repeated treatment of solid surfaces during or after manual or automatic dishwashing and/or cleaning operations as agents for improving the removability of soil or contamination subsequently applied to the surfaces thus treated.

2. The use claimed in claim 1, **characterized in that** sodium lauryl sulfate is present as the group a) surfactant.

3. The use claimed in claim 1, **characterized in that** lauryl glucoside is present as the group b) surfactant.

4. The use claimed in claim 1, **characterized in that** lauryl ethanolamide is present as the group c) surfactant.

5. The use claimed in one or more of claims 1 to 4, **characterized in that** the formulations additionally contain one or more antimicrobial components selected from the groups of alcohols, aldehydes, antimicrobial acids, carboxylic acid esters, acid amides, phenols, phenol derivatives, diphenyls, diphenyl alkanes, urea derivatives, oxygen, nitrogen acetals and formals, benzamidines, isothiazolines, phthalimide derivatives, pyridine derivatives, antimicrobial surface-active compounds, guanidines, antimicrobial amphoteric compounds, quinolines, 1,2-dibromo-2,4-dicyanobutane, iodo-2-propynyl-butyl-carbamate, iodine, iodophores, peroxides.

6. The use claimed in one or more of claims 1 to 5, **characterized in that** the formulations additionally contain one or more other surfactants selected from the groups of anionic, cationic, nonionic, amphoteric surfactants, alkylamine oxides, silicone compounds and phosphoric acid esters and salts thereof.

7. The use claimed in claim 6, **characterized in that** an alkoxylated alkyl alcohol containing 8 to 22 carbon atoms in the alkyl chain is present as the other nonionic surfactant.

8. The use claimed in any of claims 1 to 7, **characterized in that** the formulations additionally contain solubilizers.

9. The use claimed in one or more of claims 1 to 8, **characterized in that** the formulations are in the form of an aqueous solution, gel, emulsion, paste, dispersion, powder, granules, flakes, pearls, tablets, block-like shaped bodies or an extrudate.

10. The use claimed in claim 9, **characterized in that** the formulations consist of a non-aqueous preparation and a water-soluble shell, preferably based on polyvinyl alcohol.

11. The use claimed in claim 10, **characterized in that** the water-soluble shell contains part of the constituents of the formulation.

12. The use claimed in one or more of claims 1 to 11, **characterized in that** the materials of the surface to be treated are selected from plastics and/or glass and/or ceramic and/or china and/or quartz and/or granite and/or metal and/or wood.

13. The use claimed in claim 12, **characterized in that** the surface to be treated is treated by immersion.

14. The use claimed in claim 12, **characterized in that** the surface to be treated is treated using utensils which may be selected from paintbrushes, sponges, rollers, cloths, rags, brushes, wipers, rubber, mops, flat mop heads or sprayers.

15. The use claimed in one or more of claims 1 to 14, **characterized in that** the formulations are used as rinse aids.

## Revendications

1. Utilisation de formulations contenant au moins un agent tensioactif non alcoxylé, contenant des groupes alkyle, choisi parmi le groupe comprenant
a) des sulfates d'alkyle comprenant un groupe alkyle ramifié ou linéaire, saturé ou insaturé, contenant de 8 à 22 atomes de carbone,
b) des alkylglucosides comprenant un groupe alkyle ramifié ou linéaire, saturé ou insaturé, contenant de 8 à 22 atomes de carbone,
c) des éthanolamides d'acides gras comprenant un groupe alkyle ramifié ou linéaire, saturé ou insaturé, contenant de 8 à 22 atomes de carbone,
sous une forme diluée avec de l'eau ou non diluée lors d'un traitement répété de surfaces solides pendant ou après des processus de rinçage et/ou de lavage de la vaisselle manuels ou mécaniques, à titre d'agents pour améliorer l'aptitude à repousser des salissures ou des contaminations appliquées ultérieurement sur les surfaces ainsi traitées.

2. Utilisation selon la revendication 1, **caractérisée en ce que** les formulations contiennent, à titre d'agent tensioactif du groupe a), du laurylsulfate de sodium.

3. Utilisation selon la revendication 1, **caractérisée en ce que** les formulations contiennent, à titre d'agent tensioactif du groupe b), du laurylglucoside.

4. Utilisation selon la revendication 1, **caractérisée en ce que** les formulations contiennent, à titre d'agent tensioactif du groupe c), du lauryl-éthanolamide.

5. Utilisation selon une ou plusieurs des revendications 1 à 4, **caractérisée en ce que** les formulations contiennent en outre un ou plusieurs composants antimicrobiens choisis parmi les groupes des alcools, des aldéhydes, des acides antimicrobiens, des esters d'acides carboxyliques, des amides d'acides, des phénols, des dérivés du phénol, des diphényles, des diphénylalcanes, des dérivés d'urée, des oxygéno-, des acétols et formols oxygénés ou azotés, des benzamidines, des isothiazolines, des dérivés du phtalimide, des dérivés de la pyridine, des composés tensioactifs antimicrobiens, des guanidines, des composés amphotères antimicrobiens, des quinoléines, le 1,2-dibromo-2,4-dicyanobutane, l'iodo-2-propynyl-butyl-carbamate, l'iode, des iodophores, des peroxydes.

6. Utilisation selon une ou plusieurs des revendications 1 à 5, **caractérisée en ce que** les formulations contiennent en outre un ou plusieurs agents tensioactifs supplémentaires choisis parmi les groupes des agents tensioactifs anioniques, cationiques, non ioniques, amphotères, des oxydes d'alkylamines, des composés de silicone et des esters de l'acide phosphorique et de leurs sels.

7. Utilisation selon la revendication 6, **caractérisée en ce que** les formulations contiennent, à titre d'agents tensioactifs non ioniques supplémentaires, un alkyl-alcool alcoxylé contenant de 8 à 22 atomes de carbone dans la chaîne alkyle.

8. Utilisation selon l'une quelconque des revendications 1 à 7, **caractérisée en ce que** les formulations contiennent en outre des dissolvants.

9. Utilisation selon une ou plusieurs des revendications 1 à 8, **caractérisée en ce que** les formulations sont présentes sous la forme d'une solution aqueuse, d'un gel, d'une émulsion, d'une pâte, d'une dispersion, d'une poudre, d'un produit de granulation, d'écailles, de perles, de comprimés, de corps moulés en forme de blocs ou encore d'extrudat.

10. Utilisation selon la revendication 9, **caractérisée en ce que** les formulations sont présentes sous la forme d'une préparation non aqueuse et d'une enveloppe hydrosoluble de préférence à base d'alcool polyvinylique.

11. Utilisation selon la revendication 10, **caractérisée en ce que** l'enveloppe hydrosoluble contient une partie des constituants de la formulation.

12. Utilisation selon une ou plusieurs des revendications 1 à 11, **caractérisée en ce que** les matériaux de la surface à traiter sont choisis parmi le groupe comprenant des matières synthétiques et/ou du verre et/ou de la céramique et/ou de la porcelaine et/ou du quartz et/ou du granit et/ou du métal et/ou du bois.

13. Utilisation selon la revendication 12, **caractérisée en ce qu'**on traite par immersion la surface à traiter.

14. Utilisation selon la revendication 12, **caractérisée en ce qu'**on traite la surface à traiter à l'aide d'accessoires qui peuvent être choisis parmi le groupe comprenant un pinceau, une éponge, un rouleau, un torchon, un chiffon, une brosse, une serpillière, un accessoire en caoutchouc, une lavette, un produit plat pour l'essuyage ou encore un dispositif de pulvérisation.

15. Utilisation selon une ou plusieurs des revendications 1 à 14, **caractérisée en ce qu'**on met en oeuvre les formulations à titre d'agent de rinçage.
